# EUROPÄISCHE PATENTSCHRIFT

(11) **EP 4 561 382 B1**
(45) Veröffentlichungstag und Bekanntmachung des Hinweises auf die Patenterteilung: **19.11.2025**
(21) Anmeldenummer: 23782131.9
(22) Anmeldetag: 08.07.2023
(51) Int. Cl.: A24F 1/30

(54) **FILTERELEMENT FÜR EINE WASSERPFEIFE**
FILTER ELEMENT FOR A WATER PIPE
ÉLÉMENT FILTRANT POUR PIPE À EAU

(30) Priorität: 25.07.2022 DE 102022002698
(43) Veröffentlichungstag der Anmeldung: 04.06.2025
(73) Patentinhaber: Mauersberger, Axel, 08485 Lengenfeld (DE)
(72) Erfinder: Mauersberger, Axel, 08485 Lengenfeld (DE)
(74) Vertreter: Findeisen Neumann Scheit Partnerschaft mbB
(86) Internationale Anmeldenummer: PCT/DE2023/000071
(87) Internationale Veröffentlichungsnummer: WO 2024/022549

(56) Entgegenhaltungen:
- DE-B3- 102021 102 698
- DE-U1- 9 314 137

## Beschreibung

Die Erfindung betrifft ein Filterelement für eine Wasserpfeife in Ausgestaltung einer Bong oder Shisha, wobei das Filterelement im Strömungsweg zwischen einer Baugruppe zur Aufnahme des zu rauchenden Materials und einem Wassergefäß angeordnet ist, d.h., bei einer Bong zwischen dem Kopf und dem Rohr des Chillums und bei einer Shisha zwischen der Tabakaufnahme und dem Rauchrohr.

Das Grundprinzip einer Wasserpfeife besteht unabhängig von ihrer konkreten Ausführung darin, dass der beim Erhitzen von Tabak, Cannabis, Kräutern und dergleichen entstehende Rauch zunächst durch ein Wassergefäß geleitet und dort abgekühlt wird, bevor er vom Nutzer inhaliert wird. Wasserpfeifen sind in verschiedenartigen Varianten bekannt, insbesondere in Ausführungen als Bong oder Shisha.

Eine Bong ist z.B. aus DE 10 2018 007 547 B3 bekannt und besteht aus einem zylinderförmigen Grundkörper, der vorzugsweise aus Glas gefertigt ist und das Wassergefäß darstellt. Dieser Grundkörper hat eine geschlossene Bodenfläche. Die gegenüberliegende Stirnfläche ist offen und als Mundstück für den Nutzer ausgestaltet. Der zylinderförmige Grundkörper weist in seiner Mantelfläche mindestens eine Öffnung auf, in der ein Chillum eingesteckt wird. Das Chillum umfasst einen rohrförmigen Abschnitt, der sich nach oben zu einem Abschnitt mit größerem Durchmesser, dem sog. Kopf erweitert. Das Chillum wird mit seinem rohrförmigen Abschnitt in die Öffnung am Grundkörper derart eingesteckt, dass sich der Eintrittsquerschnitt der Rohröffnung unterhalb des Wasserspiegels im Grundkörper befindet. In den Kopf des Chillums wird das zum Rauchen ausgewählte Material gestopft.

Für das Rauchen setzt der Nutzer zunächst seinen Mund am oben offenen Endabschnitt des Grundkörpers an. Dann wird das im Kopf befindliche Material entzündet und der Nutzer saugt mit seinem Mund kräftig am Mundstück. Durch den somit entstehenden Unterdruck strömt eine Mischung aus Luft, Dampf, Rauchpartikeln und Aromastoffen (nachfolgend als "Rauch" bezeichnet) ausgehend vom Kopf über den rohrförmigen Abschnitt des Chillums und durch das Wasser bis zum Mund des Nutzers.

Eine Shisha ist z.B. aus DE 20 2016 003 909 U1 bekannt und weist eine aufwändigere Gestaltung auf. Sie hat ebenfalls ein Wassergefäß, das für die Nutzung teilweise mit Wasser gefüllt wird. Das Wassergefäß weist an seinem oberen Abschnitt eine Öffnung auf. Durch diese Öffnung ist ein Rauchrohr geführt, das mit einem Endabschnitt aus dem Wassergefäß herausragt und mit dem anderen Endabschnitt im Wassergefäß unterhalb des Wasserspiegels angeordnet ist. Der aus dem Wassergefäß herausragende Endabschnitt des Rauchrohrs ist mit einer Tabak- und Kohleaufnahme versehen. Weiterhin weist das Wassergefäß mindestens einen Schlauchanschluss auf, der oberhalb des Wasserspiegels in das Wassergefäß geführt ist. Am Schlauchanschluss ist ein Schlauch angeordnet, dessen anderes Ende ein Nutzer beim Rauchen der Shisha in den Mund nimmt. Sofern mehrere Schlauchanschlüsse vorhanden sind, kann eine Shisha gleichzeitig von mehreren Personen benutzt werden.

Für das Rauchen wird zunächst die Tabakaufnahme am Rauchrohr mit einer bestimmten Menge Tabak befüllt und danach abgedeckt. Auf diese Abdeckung wird die Kohle gelegt. Nachdem die Kohle entzündet bzw. bereits glühende Kohle auf die Abdeckung gelegt ist, saugt der Nutzer mit seinem Mund an dem im Schlauchanschluss aufgenommenen Schlauch. Durch das Saugen wird im Wassergefäß oberhalb vom Wasserspiegel ein Unterdruck erzeugt. Durch diesen Unterdruck strömt ausgehend von der Tabakaufnahme über das Rauchrohr, das Wassergefäß und den Schlauch Rauch zum Mund des Nutzers.

Demzufolge weisen Bong und Shisha ein weitgehend gleichartiges Funktionsprinzip auf. Ein wesentlicher Unterschied besteht jedoch darin, dass eine Bong ohne Schlauch und eine Shisha mit Schlauch geraucht wird.

Sowohl bei einer Bong als auch bei einer Shisha wird der Rauch während seiner Strömung durch das Wassergefäß gekühlt. Dabei werden Schwebstoffe und einige wasserlösliche Substanzen aus dem Rauch gefiltert. Dieser Filtereffekt ist jedoch nicht ausreichend, um die allgemein beim Rauchen vorhandenen gesundheitlichen Risiken wesentlich zu reduzieren. Unter diesem Aspekt wurde bereits mehrfach vorgeschlagen, Wasserpfeifen ähnlich wie Zigaretten mit einem separaten Filterelement auszustatten. Solche Filterelemente sollen den Anteil von Nikotin und Kondensaten im Rauch reduzieren, bevor der Rauch vom Nutzer inhaliert wird.

Dabei sind verschiedene Ausführungen bekannt. So gibt es Filterelemente, die ebenso wie bei einer Zigarette nur für einen einmaligen Gebrauch konzipiert sind. Vorzugsweise werden jedoch Filterelemente verwendet, die für mehrere aufeinanderfolgende Rauchvorgänge benutzt werden können. Dies ist unter Komfortaspekten vorteilhaft, weil der Nutzer nur gelegentlich ein neues Filterelement einsetzen muss. Gleichzeitig ist dies unter ökologischen Aspekten vorteilhaft, weil das Filterelement mehrfach und somit nachhaltig verwendet wird.

Diesbezüglich bekannte Ausführungen weisen beispielsweise einen Grundkörper aus Glas auf, der an zwei gegenüberliegenden Seiten jeweils einen stutzenförmigen Anschluss zur Verbindung mit Baugruppen der Wasserpfeife aufweist. Das Filterelement wird dabei im Strömungsweg zwischen dem zu rauchenden Material und dem Wassergefäß angeordnet, d.h., bei einer Bong zwischen dem Kopf und dem Rohr vom Chillum und bei einer Shisha zwischen der Tabakaufnahme und dem Rauchrohr.

Im Grundkörper wird Aktivkohle eingefüllt, welche einen Anteil der im Rauch enthaltenen Schadstoffe absorbiert. Damit die Aktivkohle nicht in benachbarte Baugruppen gelangt, sind in den Übergangsbereichen zwischen diesen Anschlüssen und dem kugelförmigen Grundkörper jeweils Metallsiebe angeordnet. Die Siebe halten die Aktivkohle zurück und gewährleisten dennoch eine gute Durchströmung für den Rauch. Diese technische Lösung ist hinsichtlich ihrer Filterleistung als gut zu bewerten. Nachteilig ist allerdings die schlechte Handhabung.

In DE 10 2021 102 698 B3 wird ein Anschlussstück zur Verwendung in einer Wasserpfeife beschrieben, das aus einem zylindrischen Körper gebildet ist, der an dem einen Ende eine Eingangsöffnung zum Verbinden mit der Wasserpfeife und an dem anderen Ende eine Ausgangsöffnung zum Verbinden mit einem Rauchschlauch aufweist. Die Eingangsöffnung und die Ausgangsöffnung sind über eine axial im zylindrischen Körper angeordnete Bohrung miteinander verbunden und in einem Abschnitt dieser Bohrung ist ein Filter eingesetzt. Die Grundidee dieser technischen Lösung besteht darin, dass nicht das gesamte Rauchgas durch den Filter geführt wird, sondern dass ein Teilstrom des Rauchgases ungefiltert am Filter vorbeiströmt. Somit wird die eigentliche Filterfunktion jedoch bewusst eingeschränkt.

Aus DE 93 14 137 U1 ist ein Filterelement für eine Wasserpfeife bekannt, das zwischen einer Baugruppe zur Aufnahme des zu rauchenden Materials und einem Wassergefäß anordenbar ist. Das Filterelement weist einen hohlzylinderförmigen Grundkörper mit einer offenen Stirnseite und mit einer partiell geschlossenen Stirnseite auf, wobei der Grundkörper bezogen auf seine Mittellängsachse in axialer Richtung zwei Abschnitte unterschiedlicher Durchmesser aufweist, indem der zweite Abschnitt einen kleineren Außendurchmesser und einen kleineren Innendurchmesser aufweist als der erste Abschnitt.

Aufgabe der Erfindung ist es, ein Filterelement für eine Wasserpfeife zu schaffen, das als ein Einwegerzeugnis ökologisch nachhaltig ausgestaltet ist, eine gute Handhabung aufweist und eine Vielzahl von separaten, zeitlich aufeinanderfolgenden Rauchvorgängen ermöglicht.

Diese Aufgabe wird mit den technischen Merkmalen gemäß Anspruch 1 gelöst.

Eine Ausgestaltung schlägt vor, dass die partiell geschlossene Stirnseite am hohlzylinderförmigen Grundkörper mehrere parallel zueinander verlaufende Stegkonturen aufweist, zwischen denen jeweils ein freier Bauraum als Strömungsdurchgang angeordnet ist. Eine alternative Ausgestaltung schlägt vor, dass die partiell geschlossene Stirnseite am Grundkörper eine geschlossene Fläche aufweist, in der eine Vielzahl von kleinen Öffnungen als Strömungsdurchgang angeordnet sind. Mit beiden Ausgestaltungen wird erreicht, dass beim Betrieb der Wasserpfeife durch die Saugbewegung vom Nutzer eine ausreichende Menge Rauch inhaliert werden kann, ohne dass Partikel des Filtermaterials (vorzugsweise Aktivkohle) in nachfolgende Bauteile der Wasserpfeife oder den Mund des Nutzers gelangen.

Eine Ausgestaltung schlägt vor, dass der hohlzylinderförmige Grundkörper aus einem Holzwerkstoff besteht. Somit ist eine einfache und kostengünstige Herstellung z.B. auf einer Drechselmaschine möglich. Weiterhin ist nach vollständigem Verschleiß eine umweltgerechte Entsorgung möglich, weil Holz unter CO₂-Aspekten Vorteile gegenüber zahlreichen anderen Werkstoffen aufweist. Alternativ kann der Grundkörper auch aus anderen nachhaltigen Werkstoffen hergestellt werden, z.B. aus einem biologisch abbaubaren Kunststoff.

Mit der erfindungsgemäßen technischen Lösung wird ein Filterelement für eine Wasserpfeife geschaffen, das als ein Einwegerzeugnis ökologisch nachhaltig ausgestaltet ist, eine gute Handhabung aufweist und eine Vielzahl von separaten, zeitlich aufeinanderfolgenden Rauchvorgängen ermöglicht. Mit diesem Filterelement wird beim Rauchen ein gutes Zugverhalten erreicht.

Das Filterelement wird als Einwegerzeugnis lediglich ein einziges Mal mit Aktivkohle als Filtermaterial befüllt. Nach der Befüllung wird die zunächst offene Stirnseite beispielsweise mit einem Stopfen verschlossen, der vom Nutzer vor dem Einsetzen des Filterelementes in die Wasserpfeife entfernt wird. Nach gegenwärtiger Einschätzung ist zu erwarten, dass ein solches Filterelement für etwa 30 Rauchvorgänge benutzt werden kann. Danach ist die Filterwirkung der Aktivkohle erschöpft. Außerdem ist dann auch der Grundkörper durch die Wärme vom Rauch soweit verschlissen, dass das Filterelement entsorgt werden muss.

Nachfolgend wird ein Ausführungsbeispiel der Erfindung anhand der Zeichnung erläutert. Es zeigen:
- Fig. 1: ein Filterelement in perspektivischer Darstellung
- Fig. 2: das Filterelement gemäß Fig. 1 in Draufsicht auf die partiell geschlossene Stirnseite
- Fig. 3: eine Schnittdarstellung des Filterelementes entlang der Linie A-A aus Fig. 2

Das in der Zeichnung dargestellte Filterelement ist für eine nicht dargestellte Wasserpfeife konzipiert, wobei die Anwendung sowohl für eine Bong als auch für eine Shisha möglich ist. Dabei wird das Filterelement stets im Strömungsweg zwischen einer Baugruppe zur Aufnahme des zu rauchenden Materials und einem Wassergefäß angeordnet, d.h., bei einer Bong zwischen dem Kopf und dem Rohr des Chillums und bei einer Shisha zwischen der Tabakaufnahme und dem Rauchrohr.

Das Filterelement weist einen hohlzylinderförmigen Grundkörper 1 auf. Aus **Fig. 1** ist ersichtlich, dass der Grundkörper 1 bezogen auf seine Mittellängsachse MLA in axialer Richtung zwei Abschnitte 2 und 3 mit zueinander unterschiedlichen Durchmessern aufweist. Weiterhin weist der Grundkörper 1 eine offene Stirnseite 4 und eine partiell geschlossene Stirnseite 5 auf. In der Zeichnung ist lediglich eine beispielhafte Ausführung der partiell geschlossenen Stirnseite 5 dargestellt, die hier mehrere parallel zueinander verlaufende Stegkonturen aufweist, zwischen denen jeweils ein freier Bauraum als Strömungsdurchgang für den Rauch angeordnet ist. Ebenso kann diese partiell geschlossene Stirnseite 5 auch eine geschlossene Fläche aufweisen, in der eine Vielzahl von kleinen Öffnungen als Strömungsdurchgang für den Rauch angeordnet sind, wobei eine solche Ausführung nicht dargestellt ist.

Aus **Fig. 3** ist ersichtlich, dass der erste Abschnitt 2 ausgehend von der offenen Stirnseite 4 einen Außendurchmesser aufweist, der über seine gesamte Länge mit einer durchgehend gleichen Größe konstant und parallel zur Mittellängsachse MLA verläuft. Hingegen verläuft der Innendurchmesser dieses ersten Abschnittes 2 ausgehend von der offenen Stirnseite 4 zunächst über einen ersten Bereich "a" mit sich in axialer Richtung stetig verringerndem Durchmesser konisch. Die Kontur dieser konischen Innenfläche ergibt eine gute Führung für ein hier in den Grundkörper 1 des Filterelementes einzuführendes (nicht dargestelltes) benachbartes Bauteil der Wasserpfeife.

Anschließend an den Bereich "a" verläuft der Innendurchmesser des ersten Abschnittes 2 über einen zweiten Bereich "b" mit einem durchgehend konstanten Durchmesser parallel zur Mittellängsachse MLA. Am Übergangsbereich zwischen den zwei Durchmesserbereichen "a" und "b" ergibt sich eine umlaufende Konturlinie, die mit einem Bezugszeichen 8 markiert ist.

Der erste Abschnitt 2 des Grundkörpers 1 geht am Ende des Durchmesserbereiches "b" in den zweiten Abschnitt 3 über, der gegenüber dem Abschnitt 2 jeweils einen kleineren Außendurchmesser und kleineren Innendurchmesser aufweist. Der Außendurchmesser des zweiten Abschnittes 3 verläuft dabei ausgehend vom Übergangsbereich zwischen dem ersten Abschnitt 2 und dem zweiten Abschnitt 3 mit einem sich in axialer Richtung stetig verringernden Durchmesser konisch. Die Kontur dieser konischen Außenfläche ergibt eine gute Führung für ein hier auf das Filterelement aufzuschiebendes (nicht dargestelltes) benachbartes Bauteil der Wasserpfeife. Hingegen verläuft der Innendurchmesser des zweiten Abschnittes 3 ausgehend vom Übergangsbereich zwischen dem ersten Abschnitt 2 und dem zweiten Abschnitt 3 über den gesamten Bereich "c" mit einem durchgehend konstanten Durchmesser parallel zur Mittellängsachse MLA.

Der Grundkörper 1 ist im Übergangsbereich zwischen dem ersten Abschnitt 2 und dem zweiten Abschnitt 3 am Außendurchmesser mit einer schräg umlaufenden Kontur 6 ausgestaltet, die in einem spitzen Winkel zur Mittellängsachse MLA verläuft und aus Fig. 3 ersichtlich ist.

Am Innendurchmesser ist der Grundkörper 1 in diesem Übergangsbereich mit einer stegartig umlaufenden Kontur 7 ausgestaltet, die in einem rechten Winkel zur Mittellängsachse MLA verläuft und ebenfalls aus Fig. 3 ersichtlich ist.

Der Innenraum des Grundkörpers 1 bildet zwischen der offenen Stirnseite 4 und der partiell geschlossenen Stirnseite 5 eine mit Filtermaterial befüllbare Kammer aus. Das Filtermaterial, vorzugsweise Aktivkohle, ist in der Zeichnung nicht dargestellt. Stattdessen ist in Fig. 3 eine Wellenlinie mit dem Bezugszeichen 9 dargestellt, die beispielhaft einen bestimmten Füllstand mit Filtermaterial stilisieren soll.

## Patentansprüche

1. Filterelement für eine Wasserpfeife in Ausgestaltung einer Bong oder Shisha, wobei das Filterelement im Strömungsweg zwischen einer Baugruppe zur Aufnahme des zu rauchenden Materials und einem Wassergefäß anordenbar ist, d.h., bei einer Bong zwischen dem Kopf und dem Rohr des Chillums und bei einer Shisha zwischen der Tabakaufnahme und dem Rauchrohr, wobei das Filterelement als ein hohlzylinderförmiger Grundkörper (1) mit einer offenen Stirnseite (4) und mit einer partiell geschlossenen Stirnseite (5) ausgestaltet ist, wobei der Grundkörper (1) bezogen auf seine Mittellängsachse (MLA) in axialer Richtung zwei Abschnitte (2; 3) mit zueinander unterschiedlichen Durchmessern aufweist, wobei ausgehend von der offenen Stirnseite (4) ein erster Abschnitt (2) ausgestaltet ist, der in einen zweiten Abschnitt (3) mit einem kleineren Außendurchmesser und einem kleineren Innendurchmesser übergeht, wobei der Außendurchmesser des zweiten Abschnittes (3) ausgehend vom Übergangsbereich zwischen dem ersten Abschnitt (2) und dem zweiten Abschnitt (3) mit einem sich in axialer Richtung stetig verringerndem Durchmesser konisch verläuft und wobei der Innendurchmesser des zweiten Abschnittes (3) ausgehend vom Übergangsbereich zwischen dem ersten Abschnitt (2) und dem zweiten Abschnitt (3) über den gesamten Bereich (c) mit einem durchgehend konstanten Durchmesser parallel zur Mittellängsachse (MLA) verläuft, **dadurch gekennzeichnet,**
**dass** der Außendurchmesser des ersten Abschnittes (2) mit einer durchgehend gleichen Größe konstant und parallel zur Mittellängsachse (MLA) verläuft und der Innendurchmesser des ersten Abschnittes (2) ausgehend von der offenen Stirnseite (4) zunächst über einen ersten Bereich (a) mit sich in axialer Richtung stetig verringerndem Durchmesser konisch verläuft und danach über einen zweiten Bereich (b) mit einem durchgehend konstanten Durchmesser parallel zur Mittellängsachse (MLA) verläuft und wobei im Übergangsbereich zwischen dem ersten Abschnitt (2) und dem zweiten Abschnitt (3) des Grundkörpers (1) am Außendurchmesser eine schräg umlaufende Kontur (6) ausgestaltet ist, die in einem spitzen Winkel zur Mittellängsachse (MLA) verläuft und am Innendurchmesser eine stegartig umlaufende Kontur (7) ausgestaltet ist, die in einem rechten Winkel zur Mittellängsachse (MLA) verläuft.

2. Filterelement nach Anspruch 1, **dadurch gekennzeichnet,**
**dass** die partiell geschlossene Stirnseite (5) am hohlzylinderförmigen Grundkörper (1) mehrere parallel zueinander verlaufende Stegkonturen aufweist, zwischen denen jeweils ein freier Bauraum als Strömungsdurchgang angeordnet ist.

3. Filterelement nach Anspruch 1, **dadurch gekennzeichnet,**
**dass** die partiell geschlossene Stirnseite (5) am hohlzylinderförmigen Grundkörper (1) eine geschlossene Fläche aufweist, in der eine Vielzahl von kleinen Öffnungen als Strömungsdurchgang angeordnet sind.

4. Filterelement nach Anspruch 1, **dadurch gekennzeichnet,**
**dass** der hohlzylinderförmige Grundkörper (1) aus einem Holzwerkstoff besteht.

5. Filterelement nach Anspruch 1, **dadurch gekennzeichnet,**
**dass** der hohlzylinderförmige Grundkörper (1) aus einem biologisch abbaubaren Kunststoff besteht.

6. Filterelement nach Anspruch 1, **dadurch gekennzeichnet,**
**dass** als Filtermaterial Aktivkohle verwendet wird.

## Claims

1. Filter element for a water pipe in the form of a bong or shisha, wherein the filter element is configured to be arranged in the flow path between an assembly for receiving the material to be smoked and a water vessel, i.e. in the case of a bong between the bowl and the tube of the chillum (downstem) and in the case of a shisha between the tobacco bowl and the stem, wherein the filter element is formed as a hollow-cylindrical base body (1) with an open end face (4) and with a partially closed end face (5), wherein the base body (1), with reference to its central longitudinal axis (CLA), has, in the axial direction, two sections (2; 3) with diameters that are different from one another, wherein, starting from the open end face (4), a first section (2) is formed which merges into a second section (3) with a smaller outer diameter and a smaller inner diameter, wherein the outer diameter of the second section (3), starting from the transition region between the first section (2) and the second section (3), extends conically with a diameter that continuously decreases in the axial direction, and wherein the inner diameter of the second section (3), starting from the transition region between the first section (2) and the second section (3) extends over the entire region (c) with a continuously constant diameter parallel to the central longitudinal axis (CLA), **characterised in that**
the outer diameter of the first section (2) extends with a constant diameter parallel to the central longitudinal axis (CLA), and the inner diameter of the first section (2), starting from the open end face (4), initially extends conically over a first region (a) with a diameter that is continuously decreasing in the axial direction, and thereafter extends over a second region (b) with a constant diameter parallel to the central longitudinal axis (CLA), and wherein, in the transition region between the first section (2) and the second section (3) of the base body (1), the outer diameter is provided with an oblique circumferential contour (6), with said contour extending at an acute angle to the central longitudinal axis (CLA), and the inner diameter is provided with a rib-like circumferential contour (7), with said contour extending at a right angle to the central longitudinal axis (CLA).

2. Filter element according to claim 1, **characterised in that**
the partially closed end face (5) on the hollow-cylindrical base body (1) has a plurality of rib-like contours extending parallel to one another, with a clearance formed between each rib-like contour as a flow passage.

3. Filter element according to claim 1, **characterised in that**
the partially closed end face (5) on the hollow-cylindrical base body (1) has a closed surface in which a plurality of small openings are arranged as a flow passage.

4. Filter element according to claim 1, **characterised in that**
the hollow-cylindrical base body (1) consists of a wood-based material.

5. Filter element according to claim 1, **characterised in that**
the hollow-cylindrical base body (1) consists of a biodegradable plastic.

6. Filter element according to claim 1, **characterised in that**
activated carbon is used as the filter material.

## Revendications

1. Élément filtrant pour pipe à eau conçue sous la forme d'un bang ou d'une chicha, l'élément filtrant pouvant être disposé dans le passage d'écoulement entre un ensemble destiné à recevoir la matière à fumer et un récipient d'eau, autrement dit, dans le cas d'un bang, entre le bol et le tube (plongeur) du chillum et, dans celui d'une chicha, entre le bol à tabac et la tige, l'élément filtrant étant conçu comme un corps de base (1) cylindrique creux avec une face frontale ouverte (4) et une face frontale partiellement fermée (5), le corps de base (1) présentant, par rapport à son axe longitudinal médian, deux sections (2, 3) de diamètres différents dans le sens axial, une première section (2) à partir de la face frontale ouverte (4) se prolongeant dans une seconde section (3), laquelle présente un diamètre extérieur plus petit et un diamètre intérieur plus petit, le diamètre extérieur de la seconde section (3) à partir de la zone de transition entre la première section (2) et la seconde section (3) étant conique avec un diamètre se réduisant continuellement dans I sens axial et le diamètre intérieur de la seconde section (3) à partir de la zone de transition entre la première section (2) et la seconde section (3) parcourant à diamètre constant toute la zone (c), parallèlement à l'axe longitudinal médian, **caractérisé en ce que** :
le diamètre extérieur de la première section (2) est de dimension constante, et parallèle à l'axe longitudinal médian et que le diamètre intérieur de la première section (2) à partir de la face frontale ouverte (4) est conique dans un premier temps, le diamètre se réduisant continuellement dans le sens axial sur une première zone (a), puis parcourant à dimension toujours constante et parallèlement à l'axe longitudinal médian une seconde zone (b) et que, dans la zone de transition entre la première section (2) et la seconde section (3) du corps de base (1), le diamètre extérieur est pourvu d'un contour périphérique incliné (6) qui progresse à un angle inférieur à 90° par rapport à l'axe longitudinal médian et, le diamètre intérieur est pourvu d'un contour périphérique en forme de nervure (7) qui progresse à angle de 90° par rapport à l'axe longitudinal médian.

2. Élément filtrant selon la revendication 1, **caractérisé en ce que** :
la face frontale partiellement fermée (5) du corps de base (1) cylindrique creux présente plusieurs contours en forme de nervure parallèles les uns aux autres, entre lesquels se trouve un espace libre servant de passage d'écoulement.

3. Élément filtrant selon la revendication 1, **caractérisé en ce que** :
la face frontale partiellement fermée (5) du corps de base (1) cylindrique creux présente une surface fermée dans laquelle une multitude de petites ouvertures sont disposées en tant que passage d'écoulement.

4. Élément filtrant selon la revendication 1, **caractérisé en ce que** :
le corps de base (1) cylindrique creux est réalisé dans un matériau en bois.

5. Élément filtrant selon la revendication 1, **caractérisé en ce que** :
le corps de base (1) cylindrique creux est réalisé dans un matériau plastique biodégradable.

6. Élément filtrant selon la revendication 1, **caractérisé en ce que** :
du charbon actif est utilisé comme matériau filtrant.
